# EUROPÄISCHE PATENTSCHRIFT

(11) **EP 1 348 806 B1**
(45) Veröffentlichungstag und Bekanntmachung des Hinweises auf die Patenterteilung: **26.07.2006**
(21) Anmeldenummer: 03002708.0
(22) Anmeldetag: 06.02.2003
(51) Int. Cl.: D21F 3/10

(54) **Dichtungseinrichtung**
Sealing arrangement
Dispositif d'étanchéité

(30) Priorität: 28.03.2002 DE 10214133
(43) Veröffentlichungstag der Anmeldung: 01.10.2003
(73) Patentinhaber: Voith Paper Patent GmbH, 89522 Heidenheim (DE)
(72) Erfinder: Hiller, Wolfgang, 89129 Nerenstetten (DE); Boden, Herbert, 3100 St. Pölten (AT); Leigraf, Reinhard, 88273 Frohen Reute (DE); Scheideler, Eva, Dr., 89564 Nattheim (DE)

(56) Entgegenhaltungen:
- DD-A- 283 174
- DE-A- 19 751 283
- US-A- 2 274 641

## Beschreibung

Die Erfindung betrifft eine Anordnung in einer Papiermaschine, die eine Dichtungseinrichtung und eine relative dazu bewegte Fläche, wobei die Dichtungseinrichtung zur seitlichen Abdichtung wenigstens einer an die bewegte Fläche angrenzenden Überdruck- oder Unterdruckzone wenigstens ein verstellbar gelagertes Dichtelement umfasst, das auf seiner der bewegten Fläche zugewandten Seite einen Dichtflächenabschnitt und einen sich in Bewegungsrichtung der bewegten Fläche daran anschließenden weiteren Flächenabschnitt umfasst, der zumindest während des Dichtungsbetriebs mit der bewegten Fläche einen zur Schalldämpfung dienenden Spalt bildet.

Derartige Dichtungseinrichtungen dienen beispielsweise dazu, das untern einem Unterdruck stehende Innere eines Saugkastens, dessen Seitenwände mit der Dichtungseinrichtung versehen sind, gegenüber der Umgebung abzudichten, indem die Dichtelemente so beaufschlagt werden, dass deren Dichtflächenabschnitt optimal am Mantel anliegt und eine gute Abdichtwirkung erzielt wird. Der zwischen dem weiteren Flächenabschnitt und der bewegten Fläche gebildete Spalt dient als so genannter Entspannungsspalt, durch den ein gleichmäßigerer Druckausgleich und damit eine Schalldämpfung erreicht werden kann. In diesem Entspannungsspalt können sich nun aber Schmutz und Ablagerungen ansammeln, die dazu führen, dass die Schalldämpfungswirkung nachlässt.

Aus der DE 197 51 283 ist eine Dichtungseinrichtung mit einem Dichtelelement zur seitlichen Abdichtung einer an eine bewegte Fläche, wie bspw. der Mantelfläche einer Saug- oder Blaswalze, angrenzenden Unterdruck- oder Überdruckzone bekannt, wobei das Dichtelement zwischen einer Ausgangsschwenklage und einer definierten Endschwenklage schwenkbar gelagert ist und zur Erzielung der Dichtfunktion in der definierten Endschwenklage belastet ist. Des weiteren weist das Dichtelement auf seiner zur bewegten Fläche weisenden Seite einen Dichtflächenabschnitt und einen Belüftungsabschnitt auf, wobei der Spalt zwischen dem Belüftungsabschnitt und der bewegten Fläche gebildet wird.

Die US 2,274,641 zeigt eine Saugwalze mit einem Dichtelement zur Abdichtung einer Unterdruckzone. Gemäß der US 2,274,641 kann zur Reduzierung von Schallentwicklung der Öffnungswinkel des Entlüftungsspalts verändert bzw. entsprechend angepasst werden.

Die DD 283 174 offenbart eine Saugwalze mit einer Dichtungseinrichtung, die mehrere nebeneinander angeordnete Dichtelemente umfasst. Die Dichtelemente können zur Verbreiterung und Verkleinerung der Saugzone unabhängig voneinander an die innere Walzenmantelfläche herangefahren oder von dieser wieder weggefahren werden.

Ziel der Erfindung ist es daher, eine verbesserte Anordnung der eingangs genannten Art zu schaffen, bei der die gewünschte Schalldämpfungswirkung auf einfache Weise aufrecht erhalten werden kann.

Diese Aufgabe wird nach der Erfindung dadurch gelöst, dass die beiden Flächenabschnitte des Dichtelementes einen solchen Verlauf besitzen und das Dichtelement so verstellbar ist, dass wahlweise der Dichtflächenabschnitt an die bewegte Fläche angelegt oder der Spalt durch eine Annäherung des weiteren Flächenabschnitts an die bewegte Fläche zumindest verringert wird.

Aufgrund dieser Ausbildung kann das Dichtelement erforderlichenfalls so verstellt werden, dass der Entspannungsspalt von Schmutz und Ablagerungen befreit wird. Indem durch ein entsprechendes Verstellen der weitere Flächenabschnitt an die bewegte Fläche angenähert oder angelegt und entsprechend der Spalt verringert bzw. aufgehoben wird, kann die bewegte Fläche den Schmutz sowie die Ablagerungen mit sich führen bzw. den weiteren Flächenabschnitt reinigen oder nachschleifen. Wird das Dichtelement anschließend wieder so verstellt, dass sich der Dichtflächenabschnitt wieder an die bewegte Fläche anlegt, um die gewünschte Dichtfunktion zu erfüllen, so ist im Anschluss daran ein Betrieb mit gereinigtem Entspannungsspalt möglich, wodurch eine optimale Schalldämpfungswirkung gewährleistet ist.

Das Dichtelement ist vorzugsweise schwenkbar gelagert.

Bei einer bevorzugten praktischen Ausführungsform der erfindungsgemäßen Anordnung ist die Schwenkachse ortsfest, so dass durch ein Verschwenken des Dichtelements in die eine oder in die andere Richtung der Dichtflächenabschnitt an die bewegte Fläche anlegbar bzw. der Spalt verringerbar ist.

Dabei ist insbesondere von Vorteil, wenn der Krümmungsradius des weiteren Flächenabschnitts zumindest bereichsweise kleiner oder gleich dem Krümmungsradius der bewegten Fläche ist.

Von Vorteil ist insbesondere auch, wenn der Krümmungsradius des Dichtflächenabschnitts zumindest bereichsweise größer oder gleich dem Krümmungsradius im Übergangsbereich zwischen dem Dichtflächenabschnitt und dem weiteren Flächenabschnitt ist und der Krümmungsradius im Übergangsbereich größer als der Krümmungsradius des weiteren Flächenabschnitts ist.

Gemäß einer anderen vorteilhaften Ausführungsform der erfindungsgemäßen Anordnung ist die Schwenkachse variabel. In diesem Fall ist durch ein entsprechendes Verändern der Schwenkachsenlage und ein Verschwenken des Dichtelements der Dichtflächenabschnitt an die bewegte Fläche anlegbar bzw. der Spalt verringerbar.

Das Dichtelement kann insbesondere an einem Halter oder dergleichen entsprechend verstellbar gelagert sein.

Von Vorteil ist insbesondere auch, wenn das Dichtelement über wenigstens einen Druckschlauch verstellbar und/oder in seiner jeweiligen Lage fixierbar ist. Dabei kann ein jeweiliger Druckschlauch insbesondere zwischen dem Halter und dem Dichtelement angeordnet sein.

Die Dichtungseinrichtung kann insbesondere zur seitlichen Abdichtung wenigstens einer an die Innen- oder Außenwand eines rotierenden Mantels einer Saug- oder Blaswalze oder an ein bewegtes Band angrenzenden Druckzone eingesetzt werden.

Grundsätzlich ist beispielsweise auch eine Verwendung zwischen einem Saug- oder Blaskasten und dem rotierenden Mantel einer Saug- oder Blaswalze oder einem bewegten Band denkbar.

Das Dichtelement kann insbesondere als ein sich zumindest im Wesentlichen über die gesamte Walzenlänge erstreckende Dichtleiste ausgebildet sein.

Grundsätzlich kann auch eine Längsführung für die Schwenkachse vorgesehen sein. Dabei kann die Schwenkachse zweckmäßigerweise über einen Aktuator längsverstellbar sein.

Die Erfindung wird im Folgenden anhand eines Ausführungsbeispiels unter Bezugnahme auf die Zeichnung näher erläutert; in dieser zeigt:
- Figur 1: eine schematische, teilweise geschnittene Seitenansicht einer erfindungsgemäßen Anordnung und
- Figur 2: eine schematische, teilweise geschnittene Seitenansicht einer weiteren Ausführungsform der erfindungsgemäßen Anordnung.

Figur 1 zeigt in einer schematischen, teilweise geschnittenen Seitenansicht eine Dichtungseinrichtung 10 zur seitlichen Abdichtung wenigstens einer an eine bewegte Fläche 12 angrenzenden Überdruck- oder Unterdruckzone in einer Papiermaschine. Im vorliegenden Fall ist die Dichtungseinrichtung 10 innerhalb einer Saugwalze 14 angeordnet, um beispielsweise eine Druckzone P₁ gegenüber der Umgebung abzudichten, in der ein höherer Druck P₂ herrscht. Im vorliegenden Fall bildet also der mit Bohrungen 16 versehene Mantel 18 der Saugwalze 14 die bewegte Fläche 12. Über die Saugwalze 14 kann insbesondere eine zu entwässernde Papierbahn geführt sein. Grundsätzlich kann - insbesondere bei Verwendung der erfindungsgemäßen Dichtungseinrichtung in Verbindung mit einem einer Blaswalze zugeordnetem Blaskasten - der Umgebungsdruck P₂ auch kleiner sein als der beispielsweise in Innern eines Saugkastens erzeugt Druck P₁.

Die Dichtungseinrichtung 10 umfasst ein beispielsweise an einem Halter 21 verstellbar gelagertes Dichtelement 20. Dieses Dichtelement 20 besitzt auf seiner der bewegten Fläche 12 zugewandten Seite einen Dichtflächenabschnitt 22 und einen sich in Bewegungsrichtung B der bewegten Fläche 12 daran anschließenden weiteren Flächenabschnitt 24, der zumindest während des Dichtungsbetriebs mit der bewegten Fläche 12 einen in Bewegungsrichtung B der Saugwalze 14 größer werdenden Spalt 26 bildet.

Während der Dichtflächenabschnitt 22 in einem Dichtbereich 28 zur Erzielung der Dichtfunktion an die bewegte Fläche 12 anlegbar ist, dient der im vorliegenden Fall zunehmend größer werdende Spalt 26 als so genannter Entspannungsspalt, der einen gleichmäßigeren Druckausgleich im Anschluss an die Druckzone P₁ und damit eine Art Schalldämpfung bewirkt. Es wird also vermieden, dass unter Wirkung des Umgebungsdrucks Luft schlagartig in die Zone P₂ eindringt.

Die beiden Flächenabschnitte 22, 24 besitzen einen solchen Verlauf, dass durch ein entsprechendes Verstellen des Dichtelements 20 wahlweise der Dichtflächenabschnitt 22 an die bewegte Fläche 12 angelegt oder der Spalt 26 durch eine Annäherung des weiteren Flächenabschnitts 24 an die bewegte Fläche 12 verringert oder aufgehoben wird.

Anders ausgedrückt, ist der im Übergangsbereich zwischen dem Dichtbereich 28 und dem Entspannungsbereich 30 liegende Abwälzpunkt des Dichtelements 20 so gewählt, dass durch die betreffende Geometrie sowohl eine Einstellung der Abdichtung als auch eine Einstellung des Dichtelements für eine Reinigung des Entspannungsspaltes möglich ist.

Im vorliegenden Fall ist das Dichtelement 20 um eine zur Achse der Saugwalze 14 parallele Achse 32 beispielsweise am Halter 21 schwenkbar gelagert.

Die Schwenkachse 32 kann beispielsweise ortsfest sein. In diesem Fall kann durch ein Verschwenken des Dichtelements 20 in die eine oder in die andere Richtung der Dichtflächenabschnitt 22 an die bewegte Fläche 12 angelegt bzw. der Spalt 26 zur Reinigung verringert werden. Bei der in der Figur 1 dargestellten Ausführungsform wird der Dichtflächenabschnitt 22 durch ein Verschwenken des Dichtelements 20 im Uhrzeigersinn an die bewegte Fläche 12 angelegt. Entsprechend muss das Dichtelement entgegen dem Uhrzeigersinn verschwenkt werden, um den Spalt 26 für eine jeweilige Reinigung zu verringern bzw. aufzuheben.

Ist die Schwenkachse 32 wie im vorliegenden Fall ortsfest, so ist bevorzugt der Krümmungsradius r_{E} des weiteren Flächenabschnitts 24 zumindest bereichsweise kleiner oder gleich dem Krümmungsradius R der bewegten Fläche 12, der hier dem Innenradius der Saugwalze 14 entspricht. Überdies ist bevorzugt der Krümmungsradius r_{D} des Dichtflächenabschnitts 22 zumindest bereichsweise größer oder gleich dem Krümmungsradius r im Übergangsbereich zwischen dem Dichtflächenabschnitt 22 und dem weiteren Flächenabschnitt 24. Überdies ist bevorzugt der Krümmungsradius r im Übergangsbereich größer als der Krümmungsradius r_{E} des weiteren Flächenabschnitts 24 (vgl. Figur 1).

Die Schwenkachse 32 kann grundsätzlich jedoch auch variabel, d.h. veränderbar (z. B. vertikal und/oder horizontal verstellbar) sein. In diesem Fall ist durch ein entsprechendes Verändern der Schwenkachsenlage und ein entsprechendes Verschwenken des Dichtelements 20 der Dichtflächenabschnitt 22 an die bewegte Fläche 12 anlegbar bzw. der Spalt 26 verringerbar.

Wie anhand der Figur 1 zu erkennen ist, ist das Dichtelement 20 im vorliegenden Fall an dem Halter 21 verschwenkbar gelagert. Der Halter 21 kann nun ortsfest oder auch, z.B. in Horizontal- und/oder Vertikalrichtung, verstellbar sein. Grundsätzlich ist es insbesondere auch denkbar, dass die Schwenkachse 32 bezüglich eines ortsfesten Halters 21 verstellbar ist.

Wie anhand der Figur 1 zu erkennen ist, ist das Dichtelement 20 im vorliegenden Fall über zwei Druckschläuche 24, 36 bezüglich des Halters 21 um die Schwenkachse 32 verschwenkbar. Wird beispielsweise der Druckschlauch 34 aktiviert, so wird das Dichtelemente 20 entgegen dem Uhrzeigersinn verschwenkt, so dass der weitere Flächenabschnitt 24 an die bewegte Fläche 12 angenähert oder an diese angelegt und entsprechend der Spalt 26 für eine Reinigung verringert wird. Wird dagegen der Druckschlauch 36 aktiviert, so wird das Dichtelemente 20 im Uhrzeigersinn verschwenkt, womit der Dichtflächenabschnitt 22 zur Erzielung der Dichtfunktion an die bewegte Fläche 12 angelegt wird. Durch eine Aufrechterhaltung einer bestimmten Beaufschlagung des jeweils anderen Druckschlauches kann verhindert werden, dass das Dichtelement 20 zurückschwenkt. Über die beiden Druckschläuche 34, 36 kann das Dichtelemente somit auch in seiner jeweiligen Lage fixiert werden.

Wie anhand der Figur 1 zu erkennen ist, sind die Druckschläuche 34, 36 jeweils zwischen dem Halter 21 und einem als Hebelarm dienenden Ansatz 38 des Dichtelements 20 vorgesehen.

Das Dichtelement 20 kann insbesondere als eine sich zumindest im Wesentlichen über die gesamte Walzenlänge erstreckende Dichtleiste ausgebildet sein.

Figur 2 zeigt in schematischer, teilweise geschnittener Seitenansicht eine weitere beispielhafte Ausführungsform der Dichtungseinrichtung 10. Im vorliegenden Fall ist eine Längsführung 39 für die Schwenkachse 32 vorgesehen. Dabei ist die Schwenkachse 32 über einen Aktuator 40 längsverstellbar.

### Bezugszeichenliste

- 10: Dichtungseinrichtung
- 12: bewegte Fläche
- 14: Saugwalze
- 16: Bohrung
- 18: Walzenmantel
- 20: Dichtelement
- 21: Halter
- 22: Dichtflächenabschnitt
- 24: weiterer Flächenabschnitt
- 26: Spalt
- 28: Dichtbereich
- 30: Entspannungsbereich
- 32: Schwenkachse
- 34: Druckschlauch
- 36: Druckschlauch
- 38: Ansatz
- 39: Längsführung
- 40: Aktuator

- B: Bewegungsrichtung
- P₁: Druckzone
- P₂: Druckzone
- R: Krümmungsradius der bewegten Fläche
- r: Krümmungsradius im Übergangsbereich
- r_{D}: Krümmungsradius des Dichtflächenabschnitts
- r_{E}: Krümmungsradius des weiteren Flächenabschnitts

## Patentansprüche

1. Anordnung in einer Papiermaschine, die eine Dichtungseinrichtung (10) und eine relativ dazu bewegte Fläche (12) umfasst, wobei die Dichtungseinrichtung (10) zur seitlichen Abdichtung wenigstens einer an die bewegte Fläche (12) angrenzenden Überdruck- oder Unterdruckzone wenigstens ein verstellbar gelagertes Dichtelement (20) umfasst, das auf seiner der bewegten Fläche zugewandten Seite einen Dichtflächenabschnitt (22) und einen sich in Bewegungsrichtung (B) der bewegten Fläche (12) daran anschließenden weiteren Flächenabschnitt (24) umfasst, der zumindest während des Dichtungsbetriebs mit der bewegten Fläche (12) einen zur Schalldämpfung dienenden Spalt (26) bildet,
**dadurch gekennzeichnet,**
**dass** die beiden Flächenabschnitte (22,24) einen solchen Verlauf besitzen und das Dichtelement (20) so verstellbar ist, dass wahlweise der Dichtflächenabschnitt (22) an die bewegte Fläche (12) angelegt oder der Spalt (26) durch eine Annäherung des weiteren Flächenabschnitts (24) an die bewegte Fläche (12) zumindest verringert wird.

2. Anordnung nach Anspruch 1,
**dadurch gekennzeichnet,**
**dass** das Dichtelement (20) schwenkbar gelagert ist.

3. Anordnung nach Anspruch 2,
**dadurch gekennzeichnet,**
**dass** die Schwenkachse (32) ortsfest ist und durch ein Verschwenken des Dichtelements (20) in die eine oder in die andere Richtung der Dichtflächenabschnitt (22) an die bewegte Fläche (12) anlegbar bzw. der Spalt (26) verringerbar ist.

4. Anordnung nach Anspruch 3,
**dadurch gekennzeichnet,**
**dass** der Krümmungsradius (r_{E}) des weiteren Flächenabschnittes (24) zumindest bereichsweise kleiner oder gleich dem Krümmungsradius (R) der bewegten Fläche (12) ist.

5. Anordnung nach Anspruch 3 oder 4,
**dadurch gekennzeichnet,**
**dass** der Krümmungsradius (r_{D}) des Dichtflächenabschnitts (22) zumindest bereichsweise grösser oder gleich dem Krümmungsradius (r) im Übergangsbereich zwischen dem Dichtflächenabschnitt (22) und dem weiteren Flächenabschnitt (24) ist und dass der Krümmungsradius (r) im Übergangsbereich grösser als der Krümmungsradius (r_{E}) des weiteren Flächenabschnitts (24) ist.

6. Anordnung nach Anspruch 2,
**dadurch gekennzeichnet,**
**dass** die Schwenkachse (32) variabel ist und durch ein entsprechendes Verändern der Schwenkachsenlage und ein Verschwenken des Dichtelements (20) der Dichtflächenabschnitt (22) an die bewegte Fläche (12) anlegbar bzw. der Spalt (26) verringerbar ist.

7. Anordnung nach einem der vorhergehenden Ansprüche,
**dadurch gekennzeichnet,**
**dass** das Dichtelement (20) an einem Halter (21) verstellbar gelagert ist.

8. Anordnung nach einem der vorhergehenden Ansprüche,
**dadurch gekennzeichnet,**
**dass** das Dichtelement (20) über wenigstens einen Druckschlauch (34, 36) verstellbar und/oder in seiner jeweiligen Lage fixierbar ist.

9. Anordnung nach Anspruch 8,
**dadurch gekennzeichnet,**
**dass** der Druckschlauch (34, 36) zwischen dem Halter (21) und dem Dichtelement (20) angeordnet ist.

10. Anordnung nach einem der vorhergehenden Ansprüche, **dadurch gekennzeichnet, dass** die bewegte Fläche (12) durch den Rotierenden Mantel (18) einer Saug-oder Blaswalze oder durch ein bewegtes Band gebildet ist, und dass die Dichtungseinrichtung (10) zur seitlichen Abdichtung wenigstens einer an die Innen- oder Aussenwand des rotierenden Mantels (18) oder an das bewegte Band angrenzenden Druckzone (P1, P2) dient.

11. Anordung nach Anspruch 10 , **dadurch gekennzeichnet, dass** die Dichtungseinrichtung (10) zwischen einem Saug-oder Blaskasten und dem rotierenden Mantel (18) oder dem bewegten Band angeordnet ist.

12. Anordnung nach einem der vorhergehenden Ansprüche,
**dadurch gekennzeichnet,**
**dass** das Dichtelement (20) als eine sich zumindest im Wesentlichen über die gesamte Walzenlänge erstreckende Dichtleiste ausgebildet ist.

13. Anordnung nach der Ansprüche 6 bis 12,
**dadurch gekennzeichnet,**
**dass** eine Längsführung (39) für die Schwenkachse (32) vorgesehen ist.

14. Anordnung nach Anspruch 13,
**dadurch gekennzeichnet,**
**dass** die Schwenkachse (32) über einen Aktuator (40) längsverstellbar ist.

## Claims

1. Arrangement in a paper machine, which comprises a sealing device and a surface (12) moved relative thereto, the sealing device (10) comprising at least one displaceably mounted sealing element (20) for the lateral sealing of at least one positive-pressure or negative-pressure zone adjoining the moving surface (12), which element comprises a sealing surface section (22) on its side facing the moving surface and a further surface section (24) adjacent thereto in the direction of movement (B) of the moving surface (12), which forms a gap (26) with the moving surface (12), used to damp sound, at least during sealing operation, **characterized in that** the two surface sections (22, 24) have a course and the sealing element (20) can be displaced such that, as desired, the sealing surface section (22) is applied to the moving surface (12) or the gap (26) is at least reduced by moving the further surface section (24) close to the moving surface (12).

2. Arrangement according to Claim 1, **characterized in that** the sealing element (20) is pivotably mounted.

3. Arrangement according to Claim 2, **characterized in that** the pivot axis (32) is fixed in position and, by means of pivoting the sealing element (20) in one direction or the other, the sealing surface section (22) can be placed on the moving surface (12) or the gap (26) can be reduced.

4. Arrangement according to Claim 3, **characterized in that**, in at least some regions, the radius of curvature (rE) of the further surface section (24) is smaller or equal to the radius of curvature (R) of the moving surface (12).

5. Arrangement according to Claim 3 or 4, **characterized in that**, in at least some regions, the radius of curvature (rD) of the sealing surface section (22) is greater or equal to the radius of curvature (r) in the transition region between the sealing surface section (22) and the further surface section (24), and **in that** the radius of curvature (r) in the transition region is greater than the radius of curvature (rE) of the further surface section (24).

6. Arrangement according to Claim 2, **characterized in that** the pivot axis (32) is variable and, by means of an appropriate change in the position of the pivot axis and pivoting the sealing element (20), the sealing surface section (22) can be placed on the moving surface (12) or the gap (26) can be reduced.

7. Arrangement according to one of the preceding claims, **characterized in that** the sealing element (20) is displaceably mounted on a holder (21).

8. Arrangement according to one of the preceding claims, **characterized in that** the sealing element (20) can be displaced via at least one pressure hose (34, 36) and/or can be fixed in its respective position.

9. Arrangement according to Claim 8, **characterized in that** the pressure hose (34, 36) is arranged between the holder (21) and the sealing element (20).

10. Arrangement according to one of the preceding claims, **characterized in that** the moving surface (12) is formed by the rotating shell (18) of a suction or blower roll or by a moving belt, and **in that** the sealing device (10) is used for the lateral sealing of at least one pressure zone (P1, P2) adjoining the inner or outer wall of the rotating shell (18) or the moving belt.

11. Arrangement according to Claim 10, **characterized in that** the sealing device (10) is arranged between a suction or blower box and the rotating shell (18) or the moving belt.

12. Arrangement according to one of the preceding claims, **characterized in that** the sealing element (20) is formed as a sealing strip extending at least substantially over the entire roll length.

13. Arrangement according to Claims 6 to 12, **characterized in that** a longitudinal guide (39) is provided for the pivot axis (32).

14. Arrangement according to Claim 13, **characterized in that** the pivot axis (32) can be displaced longitudinally via an actuator (40).

## Revendications

1. Agencement dans une machine à papier, qui comprend un dispositif d'étanchéité (10) et une surface (12) déplacée par rapport à celui-ci, le dispositif d'étanchéité (10) comprenant, pour l'étanchéification latérale d'au moins une zone de surpression ou de dépression adjacente à la surface déplacée (12), au moins un élément d'étanchéité (20) monté de manière déplaçable, qui comprend, sur son côté tourné vers la surface déplacée, une portion de surface d'étanchéité (22) et une autre portion de surface (24) s'y raccordant dans le sens de déplacement (B) de la surface déplacée (12), qui forme, au moins pendant le mode d'étanchéité, avec la surface déplacée (12), une fente (26) servant à amortir les bruits,
**caractérisé en ce que**
les deux portions de surface (22, 24) possèdent une allure telle, et l'élément d'étanchéité (20) étant réglable de telle sorte, que la portion de surface d'étanchéité (22) peut être appliquée de manière sélective contre la surface déplacée (12), ou bien la fente (26) peut être au moins réduite par un rapprochement de l'autre portion de surface (24) de la surface déplacée (12).

2. Agencement selon la revendication 1,
**caractérisé en ce que**
l'élément d'étanchéité (20) est monté de manière à pouvoir pivoter.

3. Agencement selon la revendication 2,
**caractérisé en ce que**
l'axe de pivotement (32) est fixe et, par un pivotement de l'élément d'étanchéité (20) dans une ou dans l'autre direction, la portion de surface d'étanchéité (22) peut être appliquée contre la surface déplacée (12) ou la fente (26) peut être réduite.

4. Agencement selon la revendication 3,
**caractérisé en ce que**
le rayon de courbure (rE) de l'autre portion de surface (24) est inférieur ou égal, au moins en partie, au rayon de courbure (R) de la surface déplacée (12).

5. Agencement selon la revendication 3 ou 4,
**caractérisé en ce que**
le rayon de courbure (rD) de la portion de surface d'étanchéité (22) est supérieur ou égal, au moins en partie, au rayon de courbure (r) dans la région de transition entre la portion de surface d'étanchéité (22) et l'autre portion de surface (24), et **en ce que** le rayon de courbure (r) dans la région de transition est supérieur au rayon de courbure (rE) de l'autre portion de surface (24).

6. Agencement selon la revendication 2,
**caractérisé en ce que**
l'axe de pivotement (32) est variable et, par une modification correspondante de la position de l'axe de pivotement et un pivotement de l'élément d'étanchéité (20), la portion de surface d'étanchéité (22) peut être appliquée contre la surface déplacée (12) ou la fente (26) peut être réduite.

7. Agencement selon l'une quelconque des revendications précédentes,
**caractérisé en ce que**
l'élément d'étanchéité (20) est monté de manière déplaçable sur un support (21).

8. Agencement selon l'une quelconque des revendications précédentes,
**caractérisé en ce que**
l'élément d'étanchéité (20) peut être déplacé par le biais d'au moins un tuyau de pression (34, 36) et/ou peut être fixé dans sa position respective.

9. Agencement selon la revendication 8,
**caractérisé en ce que**
le tuyau de pression (34, 36) est disposé entre le support (21) et l'élément d'étanchéité (20).

10. Agencement selon l'une quelconque des revendications précédentes,
**caractérisé en ce que**
la surface déplacée (12) est formée par l'enveloppe rotative (18) d'un rouleau aspirant ou de soufflage ou par une bande déplacée, et **en ce que** le dispositif d'étanchéité (10) sert à l'étanchéification latérale d'au moins une zone de pression (P1, P2) adjacente à la paroi interne ou externe de l'enveloppe rotative (18) ou à la bande déplacée.

11. Agencement selon la revendication 10,
**caractérisé en ce que** le dispositif d'étanchéité (10) est disposé entre une caisse aspirante ou de soufflage et l'enveloppe rotative (18) ou la bande déplacée.

12. Agencement selon l'une quelconque des revendications précédentes,
**caractérisé en ce que**
l'élément d'étanchéité (20) est réalisé sous la forme d'une nervure d'étanchéité s'étendant au moins essentiellement sur toute la longueur du rouleau.

13. Agencement selon l'une quelconque des revendications 6 à 12,
**caractérisé en ce que**
l'on prévoit un guidage longitudinal (39) pour l'axe de pivotement (32).

14. Agencement selon la revendication 13,
**caractérisé en ce que**
l'axe de pivotement (32) peut être déplacé longitudinalement par le biais d'un actionneur (40) .
